# EUROPÄISCHE PATENTSCHRIFT

(11) **EP 2 859 155 B1**
(45) Veröffentlichungstag und Bekanntmachung des Hinweises auf die Patenterteilung: **15.02.2017**
(21) Anmeldenummer: 13734308.3
(22) Anmeldetag: 04.06.2013
(51) Int. Cl.: E03D 13/00, E03C 1/28, E03C 1/298, F16K 15/14

(54) **GERUCHSVERSCHLUSS FÜR EINEN SANITÄRWASSERABFLUSS**
ODOUR TRAP FOR A SANITARY WATER DRAIN
FERMETURE ANTI-ODEURS POUR ÉVACUATION D'EAU SANITAIRE

(30) Priorität: 06.06.2012 CH 786122012
(43) Veröffentlichungstag der Anmeldung: 15.04.2015
(73) Patentinhaber: Swiss Invent AG, 8607 Aathal-Seegräben (CH)
(72) Erfinder: KELLER, Hans, CH-8706 Aathal-Seegräben (CH)
(74) Vertreter: Herrmann, Johanna
(86) Internationale Anmeldenummer: PCT/CH2013/000094
(87) Internationale Veröffentlichungsnummer: WO 2013/181766

(56) Entgegenhaltungen:
- WO-A1-92/14888
- GB-A- 1 157 927
- US-A- 5 005 603
- US-A1- 2002 189 675
- US-A1- 2010 192 295

## Beschreibung

Die Erfindung betrifft einen Geruchsverschluss für einen Sanitärwasserabfluss gemäss dem Oberbegriff des Patentanspruches 1.

Aus der Offenlegungsschrift EP 1 076 739 A1 ist ein Geruchsverschluss für ein Urinal bekannt. Dieser umfasst einen austauschbaren Topf zum Einsetzen in das Urinal, einen Deckel zum Überdecken des Topfes, wobei der Deckel eine Öffnung zum Einleiten von Urin in den Topf aufweist. In den Topf ragt eine Tauchwand zum Zurückhalten von Kanalgeruch aus Ablaufleitungen. Im Topf zum Sammeln von Urin schwimmt eine Geruchssperre, welche die Öffnung im Deckel verschliesst. Nachteilig am beschriebenen Geruchsverschluss ist, dass der Schwimmkörper durch seinen Auftrieb im Urin an den Deckel gedrückt wird. Dazu muss stetig eine gewisse Menge Urin zurückgehalten werden, welche den Auftrieb sicherstellt. Bei längerem Nichtgebrauch verdunstet Urin, wodurch der Schwimmkörper absinkt und die Öffnung freigibt. Um einen genügenden Auftrieb des Schwimmkörpers zu erzeugen, muss dieser zudem eine entsprechende Grösse aufweisen. Bei zu starkem Auftrieb wird der Schwimmkörper jedoch nicht durch nachfliessenden Urin nach unten gedrückt, wodurch der Urin nicht abfliessen kann und sich Gerüche bilden. Gemäss WO92/14888 A1 worin ein gattungsgemäßer Gerachverschluss offenbart wird, wird daher vorgeschlagen, ein Einsatzelement in einen Abwasserauslass vorzusehen, welches eine konische Membran aufweist, um den Abwasserkanal zu verschliessen. Die Membran wirkt als Ventilelement, welches öffnet, wenn Abwasser anfällt und schliesst, sobald der Abwasserstrom versiegt. Die Membran muss sicher am Umfang des Abwasserkanals anliegen, wenn der Abwasserauslass nicht betrieben wird, sodass keine Gerüche aus dem Abwasserkanal in die Umgebung gelangen. Allerdings kann Restflüssigkeit in dem unmittelbar an den als Dichtlippe ausgebildeten äusseren Umfang der Membran und der Innenwand des Abwasserauslasses rückstauen.

Ein weiteres System eines Geruchsverschlusses mit einem Rückschlagventil ist in EP 1 579 133 gezeigt. Das Rückschlagventil weist einen Einlassabschnitt in Form eines selbsttragenden trogförmigen Abschnittes auf. Mit dem Einlassabschnitt ist ein Auslassabschnitt aus einem flexiblen, nachgiebigen Material verbunden. Der Auslassabschnitt weist einen flachen, flexiblen, nachgiebigen Streifen mit einem hohen inhärenten Grad von Flexibilität auf. Der Auslassabschnitt weist ferner eine vom Streifen getrennte Komponente auf, welche eine komplementäre Fläche schafft, gegen welche das untere Ende des flexiblen Streifens abzudichten vermag. Dieses Rückschlagventil hat jedoch den Nachteil, dass die Abflussmenge des Gebrauchtwassers durch den langen und schmalen Auslassabschnitt begrenzt wird. Weiter besteht die Gefahr, dass Feststoffe an oder in dem langgezogenen Auslassabschnitt hängenbleiben und damit ein gasdichtes Verschliessen des Ventils verhindern. Ausserdem kann es zu Nachvulkanisierung des Materials insbesondere bei der Lagerung kommen. Dabei verkleben die Streifen des Auslassabschnittes. Diese Rückschlagventile weisen ausserdem eine relativ hohe Baugrösse auf. Dies bedingt einen entsprechend grossen Einbauraum. Schliesslich können solche Geruchsverschlüsse schnell undicht werden, wenn sie bei längerer Nichtbenutzung austrocknen.

Der vorliegenden Erfindung liegt daher die Aufgabe zu Grunde, einen verbesserten Geruchsverschluss für einen Sanitärwasserabfluss bereitzustellen, welcher einfach und kostengünstig aufgebaut ist, zuverlässig funktioniert und eine kompakte Bauhöhe aufweist.

Ausserdem soll ein Austrocknen des Sanitärwasserabfluss aufgrund längerer Nichtbenutzung nicht dazu führen, dass Kanalisationsgerüche den Geruchsverschluss passieren können.

Diese Aufgabe wird durch einen Geruchsverschluss für einen Sanitärwasserabfluss gelöst, welcher die in Anspruch 1 angegebenen Merkmale aufweist. Vorteilhafte Ausgestaltungen der Erfindung sind in weiteren Ansprüchen angegeben.

Der Geruchsverschluss für einen Sanitärwasserabfluss, insbesondere für ein Urinal, enthält einen Einlass mit mindestens einer Öffnung zu einem Ablaufrohr, kurz Ablauf, für Sanitärwassers und einen rohrförmigen Abfluss, welcher mit einem oberen Ende an den Einlass anschliesst, wobei der rohrförmige Abfluss den Einlauf umschliesst. Das Sanitärwasser fliesst durch den Abfluss und tritt aus einem unteren Ende des Abflusses aus. Im Abfluss ist ein schirmförmiger Dichtkörper angeordnet und einlassseitig befestigt.

Erfindungsgemäss ist der Dichtkörper mindestens teilweise im rohrförmigen Abfluss angeordnet, wobei der Dichtkörper den Querschnitt des Abflusses ausfüllt und umlaufend in einem Kontaktbereich am rohrförmigen Abfluss in wesenttichen anliegt und bei Zulauf von Urin oder Spülwasser Falten bildet, durch die die Flüssigheit abläuft. Durch das Anliegen oder fast Anliegen des Dichtkörpers an der Innenwand des Abflusses wird in einem ersten Zustand verhindert, dass unangenehme Gerüche aus einer Kanalisation den Geruchsverschluss passieren können. Der Dichtkörper verschliesst dabei durch seine Form den gesamten Querschnitt des rohrförmigen Abflusses. Der Dichtkörper bildet durch seine Form, welche an den Innenquerschnitt des Abflusses angepasst ist, eine den Abflussquerschnitt überspannende Dichtzone. Die Dichtzone kann durch eine Grenzflächenspannung im Kontaktbereich mit dem Abfluss abgedichtet werden. Dabei können auch Adhäsionskräfte zwischen dem Dichtkörper, der Innenwand und dem Sanitärrestwasser eine gasdichte Abdichtung des Geruchsverschlusses unterstützen. Die Dichtzone ist jedoch nicht von einem Flüssigkeitsfilm abhängig. Da ein Austrocknen der Dichtzone nicht verhindert oder hinausgezögert werden muss, ist konstruktiv eine kurze Dichtzone und somit eine kompaktere Bauweise des Geruchsverschlusses möglich.

Beim Einlaufen von Sanitärwasser, z.B. Urin, in den Geruchsverschluss von der Einlassseite her wird in einem zweiten Zustand der Dichtkörper vom Sanitärwasser derart verdrängt beziehungsweise radial verformt, dass ein Abflussquerschnitt für das Sanitärwasser entsteht und das Sanitärwasser durch den Geruchsverschluss abfliessen kann. Die Verformbarkeit des Dichtkörpers lässt zu, dass auch sehr geringe Mengen an Sanitärwasser oder gar einzelne Tropfen den Geruchsverschluss passieren können.

Abhängig von der Menge des einlaufenden Sanitärwassers und der Elastizität des Dichtkörpers geschieht die Freigabe des Abflusses in einem grösseren oder kleineren Bereich. Der Dichtkörper wird nur gerade so stark vom abfliessenden Sanitärwasser verdrängt, dass keine Kanalisationsgerüche den Geruchsverschluss passieren können. Da die Grösse des vom Dichtkörper freigegebenen Abflussquerschnittes vom Sanitärwasser selbst geregelt wird, ist ein einfacher, zuverlässiger und kostengünstiger Aufbau des Geruchsverschlusses möglich. Die geringe Kraft, welche durch den Sanitärwasserdruck auf den Dichtkörper ausgeübt wird, bewirkt eine genügend grosse Änderung des freien Durchflussquerschnitts.

Vorzugsweise liegt der Dichtkörper mit dem umlaufenden Kontaktbereich dicht oder spaltbildend linien- oder bandförmig an der Innenwand oder am unteren Ende des Abflusses an und bildet die Dichtzone. Ein linienförmiger Kontaktbereich des Dichtkörpers ist ausreichend, um einen gasdichten Geruchsverschluss zu bilden. Durch den geringen Kontaktbereich wird zusätzlich ein Verkleben des Dichtkörpers mit dem Abfluss und damit die Wahrscheinlichkeit eines Ausfalls reduziert. Ein breiterer Kontaktbereich ergibt eine noch bessere und zuverlässigere Abdichtung, welche beispielsweise auch im Falle einer leichten Verschmutzung des Kontaktbereichs noch gasdicht verschliessen kann.

In einer weiteren vorzugsweisen Ausgestaltung weist der Dichtkörper Einschnitte im Kontaktbereich auf oder Teile im Kontaktbereich des Dichtkörpers liegen schuppenförmig übereinander.

Die Unterteilung des Dichtbereichs durch Einschnitte in kleinere Abschnitte verhindert bei Störungen bspw. durch Festkleben in einem Bereich, dass der gesamte Geruchsverschluss ausfällt. Wenn die Teile des Dichtkörpers im Kontaktbereich schuppenförmig übereinander liegen, werden die einzelnen Schuppenteile beim Durchströmen mit Sanitärwasser radial nach innen bewegt. Diese Bewegung erzeugt eine mechanische Reibung zwischen den einzelnen Schuppenteilen, wodurch eine Selbstreinigung des Kontaktbereichs des Geruchsverschlusses stattfindet.

Besonders bevorzugt ist auf dem Dichtkörper eine umlaufende Rippe angeordnet. Die Rippe erhöht die Formbeständigkeit des Dichtkörpers, wodurch dieser gleichmässig an der Dichtzone des röhrenförmigen Abfluss anliegt.

In einer weiteren vorzugsweisen Ausgestaltung weist der Dichtkörper eine Form auf, welche an die Innenkontur oder an den unteren Rand des Abflusses angepasst ist. Dabei kann der Dichtkörper die Form einer Kugel, einer Kalotte, eines Kegels, eines Ellipsoids oder eines Tropfens aufweisen. Der Dichtkörper kann aus einem Halbkörper, der vorgängig beschrieben Körper bestehen, wobei er auch als Hohlkörper ausgebildet sein kann. Die Form des Dichtkörpers sollte an den rohrförmigen Abfluss anschliessen. Beispielsweise bei einem kreisförmigen Querschnitt des Abflusses können vorgängig beschriebene Formen verwendet werden. Für den zuverlässigen Abfluss des Sanitärwassers ist die Elastizität beziehungsweise die Formstabilität des Dichtkörpers massgebend. Die Elastizität des Dichtkörpers wird durch das verwendete Material und seine Form bestimmt.

Bei einem Dichtkörper, welcher das untere Ende bzw. die untere Kante des Abflusses überragt, kann ein Dichtkörper mit Kugel-, Kalotten-, Kegel-, Ellipsoid- oder Tropfenform verwendet werden. Bei einem Dichtkörper, welcher vollständig innerhalb des rohrförmigen Abflusses angeordnet ist, wird durch die Verwendung eines schirmartigen Halbkörpers verhindert, dass aus der Kanalisation aufsteigende Gase den Dichtkörper verdrängen und den Geruchsverschluss passieren können. Dabei weist ein Halbkörper in einem oberen Teil vorzugsweise einen der vorgängig beschrieben Formen auf und endet vorzugsweise an der Stelle mit dem grössten Umfang des Dichtkörpers mit einer umlaufenden Kante, welche an der Unterseite des Halbkörpers eine ebene Fläche bildet. Durch die Verwendung eines nach unten offenen Hohlkörpers wird ein im rohrförmigen Abfluss liegender Dichtkörper von den von unten mit Druck aufsteigenden Kanalisationsgerüchen, ähnlich wie ein Fallschirm, aufgeblasen und gegen den rohrförmigen Abfluss gedrängt, wodurch ein zusätzlicher Dichtungseffekt gegen Kanalisationsgase erzielt wird.

Besonders bevorzugt ist der Dichtkörper zumindest im Kontaktbereich aus einem elastischen und/oder dünnwandigen Material gefertigt und/oder der Abfluss umfasst zumindest im Bereich des unteren Endes ein elastisches Element. Durch elastische, dünnwandige Materialien wird ein sattes Anliegen des Dichtkörpers an den rohrförmigen Abfluss ermöglicht. Daraus ergibt sich ein gasdichtes Verschliessen des Abflusses. Andererseits kann ein elastisches, dünnwandiges Material leicht durch abfliessendes Sanitärwasser radial nach innen verdrängt werden. Bei grossen Mengen an abfliessendem Sanitärwasser, z.B. bei einem Schwall Wasser bei der Reinigung, wird ein aus elastischem, dünnwandigem Material gefertigter Dichtkörper besonders stark vom Sanitärwasser zusammengefaltet und stellt somit einen sehr geringen Strömungswiderstand im rohrförmigen Abfluss dar. Der Dichtkörper behindert den Wasserabfluss kaum.

Durch die Verwendung eines extrem elastischen Elementes im Bereich des unteren Endes des Abflusses wird sowohl ein gasdichtes Verschliessen des Geruchverschlusses gegenüber dem Dichtkörper unterstützt als auch eine Art Überlauf gebildet, indem beim Abfliessen von grossen Mengen an Sanitärwasser das untere Ende des Abflusses nach aussen gedrängt wird und sich somit der Abflussquerschnitt des rohrförmigen Abflusses zusätzlich vergrössert.

In einer vorzugsweisen Ausgestaltung ist der Dichtkörper aus einem urin- und reinigungsmittelresistenten Kunststoff gefertigt, insbesondere aus Silikon und/oder aus einem thermoplastischen Elastomere (TPE), wie beispielsweise Santoprene^{®} von Exxon Mobil, oder Ethylen-Propylen-Diem-Kautschuk (EPDM) und/oder aus feinen Polyethylenen (HDPE). Silikon hat den Vorteil, dass es besonders dünnwandig ausgestaltet werden kann und sehr elastisch ist. Weiter ist Silikon sehr beständig gegen mechanische Belastungen. Silikon kann allerdings auf gängige Reinigungs- und Desinfektionsmittel durch Rollen und/oder mit quellen reagieren, wogegen aus einem Ethylen-Propylen-Diem-Kautschuk (EPDM) und/oder aus feinen Polyethylenen (HDPE) bestehender Dichtkörper eine bessere Resistenz gegenüber Reinigungs- und Desinfektionsmittel aufweist. Das Material des Dichtkörpers muss gegen im Sanitärbereich verwendete Reinigungsmittel möglichst beständig sein, ansonsten kann es zur Auflösung oder Verformung des Dichtkörpers kommen. In der Folge schliesst dieser nicht mehr gasdicht am rohrförmigen Abfluss an und muss repariert oder ausgetauscht werden. Dabei hat sich in der Praxis gezeigt, dass Hinweise zur Reinigung oder das Verbot bestimmter Reinigungsmittel häufig missachtet werden.

In einer besonders bevorzugten Ausgestaltung ist die axiale Länge des Abflusses gleich oder kleiner als der Durchmesser des Abflusses. Die axiale Länge des Abflusses beträgt vorzugsweise 10mm bis 50mm, besonders bevorzugt 20mm bis 35mm und der Durchmesser des Abflusses beträgt vorzugsweise 10mm bis 50mm, besonders bevorzugt 20mm bis 35mm. Durch die geringe Bauhöhe des Geruchsverschlusses kann dieser platzsparend in unterschiedliche Sanitäreinrichtungen eingesetzt werden. Es lassen sich beispielsweise auch wannenlose Duschkabinen in Gebäuden oder Sanitäreinrichtungen auf Schiffen mit entsprechenden Geruchsverschlüssen ausrüsten. Auch können derartige Gerüchsverschlüsse bei Waschbecken eingesetzt werden, wodurch ein geringerer Platzbedarf unterhalb des Waschbeckens für den Abfluss besteht.

In einer weiteren vorzugsweisen Ausgestaltung ist der Durchmesser des Dichtkörpers grösser oder gleich dem Durchmesser des Abflusses. Durch den mindestens gleich grossen Durchmesser des Dichtkörpers gegenüber dem Abfluss wird ein gasdichtes Abschliessen des Geruchsverschlusses gegen Kanalisationsgerüche auch im trockenen Zustand ermöglicht. Falls der Dichtkörper aus dem unteren Ende bzw. der unter Kante des Abflusses herausragt, wird ein Dichtkörper verwendet, welcher einen grösseren Durchmesser aufweist als der rohrförmige Abfluss und damit den gesamten rohrförmigen Abfluss abdeckt.

Besonders bevorzugt ist der Dichtkörper durch ein erstes Kupplungselement mit dem Einlass axial verbunden. Durch eine axialelastische Verbindung kann beim Einfliessen von Sanitärwasser in den Geruchsverschluss eine axiale Bewegung des Dichtkörpers entstehen, wodurch Verunreinigungen in der Dichtzone mechanisch entfernt werden. Zusätzlich kann in einer weiteren vorzugsweisen Ausgestaltung der Dichtkörper beim Durchfluss grösserer Mengen Sanitärwassers kurzzeitig unten aus dem rohrförmigen Abfluss gedrängt werden, wodurch eine grössere Menge an Reinigungswasser abfliessen kann.

Vorzugsweise ist das erste Kupplungselement Teil des Dichtkörpers und am Einlass befestigt. Dabei kann das erste Kupplungselement an einem zweiten Kupplungselement einkuppelbar sein und das zweite Kupplungselement mit dem Einlass oder mit einem am Einlass angeordneten Einlaufgitter verbunden sein. Ferner kann das zweite Kupplungselement eine Kuppe bilden, welche das Einlaufgitter überragt. Durch die Verwendung von Kupplungselementen können der Dichtkörper und der Einlass in einfacher Weise dauerhaft miteinander verbunden werden. Durch Befestigen an einer Kuppe am Einlaufgitter kann eine zusätzliche Wegstrecke für ein in axialer Richtung bewegliches, elastisches Element geschaffen werden.

In einer weiteren bevorzugten Ausgestaltung weist der Dichtkörper eine Wandstärke auf, welche sich zum Kontaktbereich hin reduziert. Die Wandstärke im Kontaktbereich beträgt dabei 0,01mm bis 1mm, vorzugsweise 0,1mm bis 0,5mm. Im Kontaktbereich kann der Dichtkörper einen umlaufenden bandförmigen Abschnitt mit einer Breite von 1mm bis 10mm, vorzugsweise 3mm bis 5mm aufweisen. Durch die geringer werdende Wandstärke des Dichtkörpers zum Kontaktbereich hin wird die Elastizität des Dichtkörpers erhöht, wodurch einerseits die gasdichte Abdichtung verbessert und andererseits der Durchfluss von Sanitärwasser, durch Verdrängung des Dichtkörpers, begünstigt wird. Bei grossen Sanitärwassermengen kann somit ein Abflussquerschnitt erreicht werden, welcher annähernd dem Querschnitt des rohrförmigen Abflusses entspricht. Dies ist besonders vorteilhaft bei einem sogenannten Hybridurinal, welches im Allgemeinen wie ein wasserloses Urinal betrieben wird, zusätzlich jedoch beispielsweise über zeitgesteuerte Wasserspülung periodisch mit Wasser nachgespült wird. Auch bei Anwendungen in Spül- oder Waschbecken oder bei Dusch- oder Badewannen ist es vorteilhaft, wenn eine grosse Menge an Sanitärwasser abfliessen kann. Die geringe Wandstärke des Dichtkörpers im Kontaktbereich begünstigt ein gasdichtes Anliegen an den Abfluss.

Erfindungsgemäß weist der Dichtkörper an der Oberfläche von oben nach unten verlaufende Einlaufrinnen auf, die vor dem Kontaktbereich enden. Durch Einlaufrinnen wird ein Zusammenführen von Restwassermengen begünstigt, wodurch das Sanitärwasser den Geruchsverschluss schneller und zuverlässiger passieren kann, weil eine radial nach innen auftretende Faltenbildung eintritt. Dadurch werden Ablagerungen auf dem Dichtkörper und die Geruchsbildung im Geruchsverschluss vermindert und es können grosse Spülwassermengen durchfliessen.

In einer besonders bevorzugten Ausgestaltung reduziert sich die Wandstärke des rohrförmigen Abflusses zum unteren Ende hin. Es können auch zackenförmige Einkerbungen am unteren Ende des rohrförmigen Abflusses vorhanden sein. Weiter kann das untere Ende des Abflusses eine schiefe Ebene bilden. Durch diese Formgebung wird erreicht, dass Sanitärrestwassermengen besser vom Geruchsverschluss abtropfen und sich weniger Ablagerungen insbesondere am unteren Ende des Abflusse bilden.

In einer weiteren vorzugsweisen Ausgestaltung vergrössert sich der Durchmesser des Abflusses zum unteren Ende hin. Durch diese Formgebung des Abflussrohres wird der Abfluss von Sanitärwasser begünstigt, indem an jener Stelle, an welcher der Dichtkörper im rohrförmigen Abfluss angeordnet ist, sich der rohrförmige Abfluss verbreitert. Das Einströmen von Kanalisationsgerüchen wird ausserdem auch bei erhöhtem Gasdruck erschwert, da der Dichtkörper bei zunehmendem Gasdruck gegen das sich verengende obere Ende des rohrförmigen Abflusses gedrängt wird und sich somit im Abfluss verkeilt.

In einer vorzugsweisen Ausgestaltung ist am oberen Ende ein Befestigungssystem in Form eines Dreh-, Punkt- oder Bajonettverschluss vorhanden, mit welchem der Geruchsverschluss in einem Sanitärwasserabfluss befestigbar ist. Das Befestigungssystem weisst dabei Befestigungselemente wie Noppen, Wülste oder Rillen auf, welche in ein entsprechende Gegenstücke des Sanitärwasserabflusses eingreifen. Durch die wahlweise Ausgestaltung des Befestigungssystems am oberen Endes des röhrenförmigen Geruchsverschlusses kann eine genaue Positionierung des Geruchsverschlusses innerhalb des Sanitärwasserabflusses und dadurch ein gasdichtes Verschliessen gewährleistet werden. Zusätzlich wird durch das Befestigungssystem ein einfacher und schneller Ein- und Ausbau des Geruchsverschlusses ermöglicht. Durch die Kombination beispielsweise verschiedener Befestigungselemente oder durch die unterschiedliche Anordnung der Befestigungselemente am oberen Ende kann eine Codierung der Geruchsverschlüsse gegenüber dem Sanitärwasserabfluss erreicht werden. Dies um beispielsweise bei unterschiedlichen Anforderungen regionaler Zulassungsbehörden oder bei unterschiedlichen Anforderungen an Sanitärwasserabflussmenge den Einsatz unzulässiger oder falscher Geruchsverschlüsse zu verhindern.

In einer weiteren vorzugsweisen Ausgestaltung ist der röhrenförmige Abfluss und/oder der Einlass aus Polypropylen gefertigt. Dieses Material nimmt durch seine glatte Oberfläche praktisch kein Urin auf, wodurch die Geruchsbildung reduziert wird.

Nachfolgend wird die Erfindung anhand von Zeichnungen näher erläutert. Dabei zeigen:
- Fig. 1: einen Vertikalschnitt durch einen erfindungsgemässen Geruchsverschluss 10 für einen Sanitärwasserabfluss mit einem Einlass 12, einem rohrförmigen Abfluss 30 und einem Dichtkörper 50, welcher mit einem Kontaktbereich 54 am Abfluss 30 anliegt;
- Fig. 2a: eine Detailansicht eines bandförmig ausgestalteten Kontaktbereichs 54 am Dichtkörper 50;
- Fig. 2b: einen schuppenförmig ausgestalteten Kontaktbereich 54 am Dichtkörper 50;
- Fig. 2c: einen bandförmig ausgestalteten Kontaktbereich 54 des Dichtkörpers 50 mit Einschnitten;
- Fig. 2d: einen bandförmig ausgestalteten Kontaktbereich 54 mit umlaufender Rippe;
- Fig. 3a: einen Vertikalschnitt durch den Geruchsverschluss 10 mit einem in axialer Richtung bewegbar aufgehängtem Dichtkörper 50;
- Fig. 3b: einen Vertikalschnitt durch den Geruchsverschluss mit elastischem Mantel;
- Fig. 4a: einen Vertikalschnitt durch den Geruchsverschluss 10 mit einer ersten Aufhängung 60;
- Fig. 4b: den Geruchsverschluss 10 mit einer verlängerten Aufhängung 60, welche an einer Kuppe 20 am Einlass 12 befestigt ist;
- Fig. 4c: den Geruchsverschluss 10 mit einem direkt am Einlass 12 befestigten Dichtkörper 50;
- Fig. 5: eine Vertikalschnitt durch den Geruchsverschluss 10 mit einem Abfluss 30, dessen Durchmesser 44 sich zum unteren Ende 38 hin vergrössert;
- Fig. 6a: eine Draufsicht auf den Einlass 12 des Geruchsverschlusses 10 mit Einlaufgitter 14;
- Fig. 6b+c: weitere Ausgestaltungen des Einlaufgitters 14 am Einlass 12;
- Fig. 7: einen Vertikalschnitt durch den Dichtkörper 50 mit sich zum Kontaktbereich 54 hin verjüngender Wandstärke;
- Fig. 8a: eine Seitenansicht des Dichtkörpers 50 mit Einlaufrinnen 52;
- Fig. 8b: eine Schnittdarstellung des Dichtkörpers 50 von oben mit Einlaufrinnen 52;
- Fig. 9: Querschnitte des rohrförmigen Abflusses 30 mit Dichtkörper 50;
- Fig. 10: eine perspektivische Ansicht des Geruchsverschlusses 10 mit Einkerbungen 54 am unteren Ende 38 des Abflusses 30;
- Fig. 11: einen Vertikalschnitt des Geruchverschlusses 10 mit zum unteren Ende 38 des Abflusses 30 hin verjüngender Wandstärke eines Mantels 32;
- Fig. 12: eine Seitenansicht des Geruchsverschlusses 10 mit kugelförmigem Dichtkörper 50, welcher teilweise ausserhalb des Abflusses 30 angeordnet ist;
- Fig. 13: Seitenansichten von ersten Kupplungselementen 62 und korrespondierenden zweiten Kupplungselementen 64;
- Fig. 14a: eine perspektivische Ansicht des Geruchsverschlusses 10 mit Noppen als Befestigungselement 46;
- Fig. 14b: eine perspektivische Ansicht des Geruchsverschlusses 10 mit Gewindeabschnitten als Befestigungselement 46.

Figur 1 zeigt einen Geruchsverschluss 10 für einen Sanitärwasserabfluss, insbesondere für ein Urinal, welches nicht mit einer Wasserspülvorrichtung ausgerüstet ist. Der Geruchsverschluss 10 kann jedoch auch bei einem Urinal mit zusätzlicher Wasserspülvorrichtung hybrid verwendet werden. Auch ist es möglich, den Geruchsverschluss 10 bei einer Urinalrinne, einem Spül- oder Waschbecken, einer Dusch- oder Badewanne einzusetzen. Dies insbesondere, wenn aus baulichen Gründen, wie beispielsweise in Fahrzeugen, Flugzeugen oder Schiffen, oder aus ästhetischen Gründen nur eine geringe Einbautiefe für den Siphon bei Sanitärwasserabfluss gegeben ist.

Der Geruchsverschluss 10 weist einen Einlass 12 mit einer oder mehreren Öffnungen 16 zum Ablauf des Sanitärwassers aus dem Urinal, dem Becken oder der Wanne auf. Als Sanitärwasser wird dabei jede Form von Gebrauchtwasser, Urin oder Spülwasser aber auch Trinkwasser oder weitere Flüssigkeiten bezeichnet, welche einer Kanalisation zugeführt werden.

Der Einlass 12 ist vorzugsweise tellerförmig ausgestaltet und weist ein Einlaufgitter 14 und einen Flansch 18 auf. Der Flansch 18 umfasst vorzugsweise einen Überhang gegenüber dem rohrförmigen Abfluss 30 von 1mm bis 15mm. Der Geruchsverschluss 10 kann, beispielsweise zum Einbau in eine Sanitärwasserleitung, auch ohne überstehende Flansch 18 gefertigt werden.

An den Einlass 12 schliesst ein oberes Ende 36 des rohrförmigen Abflusses 30 an. Beide Teile bestehen vorzugsweise aus einem Kunststoff wie beispielsweise aus Polypropylen. Es können auch verschiedenartige Materialien für den Einlass 12 und den Abfluss 30 verwendet werden. Am oberen Ende 36 können Befestigungselemente 46 angebracht sein.

Der Einlass 12 kann einstückig, beispielsweise durch Spritzgiessen mit dem rohrförmigen Abfluss 30 hergestellt sein. Es ist aber auch möglich die beiden Teile dauerhaft oder lösbar mit bekannten Verbindungstechniken wie beispielsweise Reibschweissen, Kleben oder durch ein Gewinde miteinander zu verbinden. Dabei umschliesst der Mantel 32 des rohrförmigen Abflusses 30 sämtliche Öffnungen zum Ablauf 16, wodurch keine Kanalisationsgerüche am Abfluss 30 vorbeiströmen können. Das Sanitärwasser tritt am Einlass 12 in den Geruchsverschluss 10 ein, fliesst durch den Abfluss 30 an einem Dichtkörper 50 vorbei und tritt am unteren Ende 38 des Abflusses 30 aus dem Geruchsverschluss 10 aus.

In dem Abfluss 30 ist am Einlass 12 ein Dichtkörper 50 befestigt. Der Dichtkörper 50 wird dabei zentral.am Einlass 12 befestigt. Der Dichtkörper 50 füllt den Abfluss 30 in seinem gesamten Querschnitt aus. Dabei liegt er an der Innenwand 34 des Abflusses 30 mit einem Kontaktbereich 54 im Wesentlichen an und bildet eine Dichtzone 56. In diesem in Figur 1 gezeigten ersten Zustand liegt der Dichtkörper 50 gasdicht an der Innenwand 34 des Abflusses 30 an, wodurch keine Kanalisationsgerüche vom unteren Ende 38 her den Geruchsverschluss 10 nach oben durchströmen können.

Der Dichtkörper 50 weist ein erstes Kupplungselement 62 auf, welches mit einem zweiten Kupplungselement 64 am Einlass 12 verbunden ist. Die beiden Kupplungselemente 62, 64 sind derart ausgestaltet, dass sie einfach miteinander verbindbar sind und keine unerwünschte Entkopplung im Gebrauch stattfindet. Die Kupplungselemente 62, 64 bilden eine Aufhängung 60 für den Dichtkörper 50 oder schliessen unmittelbar daran an.

Die axiale Länge 42 des Geruchsverschlusses 10 kann geringer sein als der Durchmesser 44 des Abflusses 30. Die axiale Länge 42 des Abflusses 30 beträgt vorzugsweise zwischen 10mm bis 50mm. Um eine kompakte Bauform des Sanitärwasserabflusses zu ermöglichen, sollte die axiale Länge 42 zwischen 20mm bis 35mm betragen. Der Durchmesser des Abflusses 30 beträgt vorzugsweise 10mm bis 50mm. Um in bekannten Sanitärwasserabflüssen verwendet zu werden, sollte der Durchmesser zwischen 20mm bis 35mm betragen.

Figur 2 zeigt einen Dichtkörper 50 in einer Seitenansicht mit unterschiedlich ausgestaltetem Kontaktbereich 54. In Figur 2a ist der Kontaktbereich 54 des Dichtkörpers 50 bandförmig ausgestaltet und zieht sich in einer gleichmässigen Breite um den Dichtkörper 50 herum. Das Band weist eine Breite von 1mm bis 10mm auf. Als besonders vorteilhaft hat sich eine Breite zwischen 3mm bis 5mm herausgestellt. Die Wandstärke des Dichtkörpers 50 im Kontaktbereich 54 sollte möglichst gering sein, um ein möglichst gasdichtes Anliegen des Dichtkörpers 50 an der Innenwand 34 zu ermöglichen. Der Kontaktbereich 54 muss jedoch auch genügend robust ausgestaltet sein, um eine Vielzahl von Bewegungszyklen zwischen Sanitärwasserdurchfluss und gasdichtem Verschliessen zu ermöglichen, ohne in einer der beiden Funktionen auszufallen. Dies erfordert abhängig vom verwendeten Material des Dichtkörpers 50 eine gewisse Wandstärke. Die Wandstärke liegt deshalb zwischen 0,01mm bis 1mm. Wandstärken zwischen 0,1 mm bis 0,5mm haben sich als besonders geeignet herausgestellt.

Figur 2b zeigt eine weitere Ausführungsform eines Kontaktbereichs 54. Dabei sind Teile des Kontaktbereichs 54 schuppenförmig übereinandergetegt. Die einzelnen Schuppen haben eine Breite von 3mm bis 20mm und überlappen sich gegenseitig zwischen 5% bis 95%. In der Praxis haben sich Breiten von 5mm bis 12mm und eine Überlappung von 40% bis 60% als besonders vorteilhaft erwiesen.

In der Figur 2c ist eine dritte Ausführungsform des Köntaktbereichs 54 gezeigt. Dieser weist Einschnitte auf. Die Einschnitte verlaufen vom unteren Ende des Kontaktbereichs 54 zumindest annähernd senkrecht über 50% bis 80% des Kontaktbereichs 54.

In Figur 2d ist auf dem Dichtkörper 50 eine umlaufende Rippe 66 angeordnet. Die Rippe 66 ist wenig oberhalb oder im Kontaktbereich 54 des Dichtkörpers 50 angeordnet. Die Rippe 66 erhöht die Formbeständigkeit des Dichtkörpers 50, insbesondere im ersten Zustand, wenn dieser gasdicht an der Innenwand 34 des Abflusses 30 anliegt.

Figur 3a zeigt den Geruchsverschluss 10 mit rohrförmigem Abfluss 30 und aufgehängtem Dichtkörper 50. Die Aufhängung 60 besteht aus einem zumindest geringfügig elastischen Material, welches eine Dehnung in axialer Richtung zulässt. Durch die Dehnung wird der Dichtkörper 50 von durchströmendem Sanitärwasser mitgenommen. Bei nachlassendem Sanitärwasserdurchfluss wird der Dichtkörper 50 durch das elastische Material zurück in seine ursprüngliche Position gezogen. Dies ergibt eine Reibung zwischen der Innenwand 34 und dem Dichtkörper 50, wodurch eine mechanische Reinigung des Kontaktbereichs 54 stattfindet..

Durch die Dehnung der Aufhängung 60 in axialer Richtung ist es auch möglich den Dichtkörper 50 aus dem unteren Ende 38 des Abflusses 30 zu drängen, damit eine grössere Menge von Sanitärwasser den Geruchsverschluss 10 durchströmen kann. Die elastische Aufhängung 60 ermöglicht es, auch einen Dichtkörper 50 mit einem grösseren Durchmesser als dem Durchmesser des Abflusses 30 zu verwenden (siehe Figur 12). Dabei liegt der Dichtkörper 50 am unteren Ende 38 des Abflusses 30 auf. Beim Durchfliessen des Sanitärwassers wird der Dichtkörper 50 ebenfalls nach unten und radial nach innen gedrängt und gibt den Abfluss 30 frei. In Fig. 3b ist zusätzlich der Mantel 32 aus einem elastischen Material hergestellt.

In Figur 4 sind verschiedene Aufhängungen 60 des Dichtkörpers 50 gezeigt. In Figur 4a ist der Dichtkörper 50 über die Aufhängung 60 mit dem Einlass 12 verbunden. Es hat sich gezeigt, dass die Aufhängung 60 mittig am Einlass 12 angeordnet sein sollte, damit das Sanitärwasser den Dichtkörper 50 gleichmässig umströmt und gut abfliessen kann. Die Aufhängung 60 sollte eine möglichst geringe radiale Ausdehnung aufweisen, um den Sanitärwasserabfluss nicht zu beeinträchtigen.

Figur 4b zeigt eine längere Aufhängung 60, die an einer Kuppe 20, welche am Einlass 12 angeordnet ist, befestigt wird. Die Kuppe 20 überragt dabei den Einlass 12. Die längere Aufhängung 60 erhöht die Dynamik des Dichtkörpers 50 in Axialrichtung, wodurch die in Figur 3 beschriebenen Effekte verstärkt werden. Figur 4c zeigt einen Dichtkörper 50, welcher direkt mit dem Einlass 12 verbunden, z.B. verklebt ist, ohne zusätzliche Aufhängung 60.

Figur 5 zeigt den Geruchsverschluss 10 mit rohrförmigem Abfluss 30, welcher sich zum unteren Ende 38 hin ausweitet. Der Durchmesser 44 des Abflusses 30 ist somit am oberen Ende 36 beim Einlass 12 kleiner als an dessen unteren Ende 38. Der Dichtkörper 50 weist dabei eine Form auf, welche dazu geeignet ist, sich im Abfluss 30 im ersten Zustand, wenn kein Sanitärwasser durch den Geruchsverschluss 10 fliesst, zu verkeilen und damit den gasdichten Verschluss zu verstärken. Beim Durchfliessen des Geruchsverschlusses 10 mit Sanitärwasser wird der Dichtkörper 50 vom Sanitärwasser verdrängt und der Abfluss 30 frei gegeben. Der Querschnitt des freigegebenen Abflusses 30 hängt dabei von der Menge des nachfliessenden Sanitärwassers ab. Der Dichtkörper 50 kann sowohl durch eine elastische Aufhängung 60 als auch durch eine elastische Ausgestaltung verdrängt werden. Es ist aber auch möglich, den Abfluss 30 vorzugsweise an dessen unteren Ende 38 elastisch auszugestalten, so dass beispielsweise eine Dichtlippe im Kontaktbereich 54 anliegt. Es kann auch eine Kombination vorgängig beschriebener Mittel für den Geruchsverschluss 10 verwendet werden.

In Figur 6 sind Ausgestaltungen des Einlasses 12 gezeigt. Der Einlass 12 weist konzentrische Ablauföffnungen 16 auf. Die Ablauföffnungen 16 können langlochähnlich entlang eines oder mehrerer konzentrischer Kreise angeordnet sein. Die Ablauföffnungen 16 sind so angeordnet, dass diese innerhalb des darunter liegenden rohrförmigen Abflusses 30 liegen. In der Mitte des Einlasses 12 kann eine Kuppe 20 angeordnet sein, an welcher der Dichtkörper 50 einhängbar ist. Die Ablauföffnungen 16 weisen eine Grösse und Form auf, dass Sanitärwasser schnell abfliessen kann. Gleichzeitig soll der Durchtritt von Feststoffen, wie beispielsweise Wertsachen oder sonstige Gegenstände, welche den Kontaktbereich 54 verletzen könnten, verhindert werden. Die Ablauföffnungen 16 können beispielsweise auch, wie in Figur 6b gezeigt, mit zueinander versetzten Langlöchern angeordnet werden.

Die Ablauföffnungen 16 können auch, wie in Figur 6c gezeigt, derart ausgestaltet sein, dass mit einem Schlüssel (nicht gezeigt) in den Einlass 12 des Geruchsverschlusses 10 eingegriffen werden kann. Beispielsweise durch eine Drehbewegung kann dann der Geruchsverschluss 10 gelöst und ausgetauscht werden. Dies ist erforderlich, wenn das Sanitärwasser aufgrund einer Störung nicht mehr abfliessen kann oder der Geruchsverschluss 10 nicht mehr gasdicht verschliesst und ausgetauscht werden muss.

Figur 7 zeigt einen Dichtkörper 50, welcher als Hohlkörper halbkugelförmig bzw halbellipsoid ausgestalte ist. Der Dichtkörper 50 weist eine zwischen ersten Kupplungselement 62 und Kontaktbereich 54 abnehmende Wandstärke auf. Im Bereich des ersten Kupplungselements 62 beträgt die Wandstärke 0,5mm bis 15mm, vorzugsweise 2mm bis 5mm. Zum Kontaktbereich 54 hin nimmt die Wandstärke des Dichtkörpers 50 ab und beträgt im Kontaktbereich 54 0,01mm bis 1mm, vorzugsweise 0,1mm bis 0,5mm. Die Wandstärke ist vom verwendeten Material und der Geometrie des Dichtkörpers 50 abhängig. Bevorzugt wird für den Dichtkörper 50 ein Material wie beispielsweise Silikon verwendet. Weitere mögliche Materialien für den Dichtkörper sind thermoplastische Elastomere (TPE) wie beispielsweise Santoprene^{®} oder weitere Ethylen-Propylen-Diem-Kautschuk (EPDM) oder feine Polyethylene (HDPE). Die Materialien haben den Vorteil, dass sie besonders dünnwandig ausgestaltet werden können und sehr elastisch sind. Es ist auch möglich, einen Dichtkörper 50 unter Verwendung eines Mehrkomponenten-Spritzgussverfahrens aus verschiedenen Materialien zu fertigen. Dabei kann beispielsweise im Bereich des ersten Kupplungselements 62 ein Material verwendet werden, welches gute Abperl-Eigenschaften für das Sanitärwasser aufweist und preiswert in der Herstellung ist. Während im Kontaktbereich 54 ein dünnwandiges Material mit hoher mechanischer Festigkeit erforderlich ist.

Figur 8 zeigt nach unten gerichtete Einlaufrinnen 52, welche aussen am Dichtkörper 50 verlaufen. Die Einlaufrinnen 52 sind Einkerbungen, welche anfänglich auf dem Dichtkörper 50 in radialer Richtung von der Aufhängung 60 zum oder in den Kontaktbereich 54 verlaufen. Die Einlaufrinnen 52 können rotationssymmetrisch auf der Oberfläche des Dichtkörpers 50 angeordnet sein. Anstelle der Einkerbungen können auch Erhebungen auf dem Dichtkörper 50 angeordnet sein. Bevorzugt ist der Dichtkörper 50 im Horizontalschnitt wellenförmig geformt bei gleichbleibender Wandstärke. Es hat sich gezeigt, dass zwischen vier und zwölf Einlaufrinnen 52 das Sanitärwasser optimal zusammenführen und einen schnellen Abfluss begünstigen. Bei Einlaufrinnen 52, welche bis in den Kontaktbereich 54 verlaufen, werden durch Kapillareffekte einzelne Tropfen des Sanitärwassers in den Kontaktbereich 54 gesaugt und durch diesen hindurchgeführt. Figur 8b zeigt einen Schnitt durch den Dichtkörpers 50 mit Einlaufrillen 52, wobei im Bereich der Einlaufrinnen 52 eine geringere Wandstärke des Dichtkörpers 50 resultiert, falls in der Wand des Dichtungskörpers 50 Rillen 52 eingelassen sind.

Figur 9 zeigt eine Auswahl verschiedener Querschnitte für den rohrförmigen Abfluss 30. Der Querschnitt des Abflusses 30 ist bevorzugt kreisförmig. Es können jedoch auch vier-, sechs- oder n-Eckige Querschnitte für den rohrförmigen Abfluss verwendet werden. In Figur 9b ist beispielsweise ein achteckiger Querschnitt gezeigt. Figur 9c zeigt einen rohrförmigen Abfluss 30 mit mäanderförmigem Mantel 32. Es sind weitere Querschnitte mit gerundeten Ecken oder beispielsweise in ellipsoider Form möglich. Dabei ist der Dichtkörper 50 in einer jeweils zum rohrförmigen Abfluss 30 kongruenten Form bereitzustellen.

Figur 10 zeigt den Geruchsverschluss 10 mit zackenförmigen Einkerbungen 40 am unteren Ende 38 des Abflusses 30. Je nach Durchmesser 44 des Abflusses 30 kann eine Vielzahl von Einkerbungen 40 rotationssymmetrisch um den Abfluss 30 angeordnet werden. Um das Abtropfen des Sanitärwassers zu begünstigen, wird vorzugsweise im Abstand von 1mm bis 5mm eine zackenförmige Einkerbung 40 angebracht. Die Einkerbungen 40 schliessen dabei vorzugsweise aneinander an. Die Einkerbungen 40 verlaufen in eine Spitze oder, wie in der Figur 10 gezeigt, in eine halbrunde Form.

Figur 11 zeigt eine weitere Form des unteren Endes 38 des rohrförmigen Abflusses 30. Dabei nimmt die Wandstärke zum unteren Ende 38 hin ab. Die Wandstärke des Abflusses 30 beträgt vorzugsweise 1 mm bis 5mm. Gegen das untere Ende 38 kann die Wandstärke zu einer Keilform verlaufen, welche an ihrem unteren Ende 38 eine Spitze oder abgerundete Kante aufweist.

Figur 12 zeigt einen Dichtkörper 50, welcher unten am Abfluss 30 anliegt. Der Dichtkörper 50 weist eine Kugelform auf. Es sind jedoch auch weitere Formen, wie beispielsweise ein Ellipsoid, Schirm- oder eine Tropfenform möglich. Der Dichtkörper 50 kann dabei an einer elastischen Aufhängung 60 befestigt sein oder aus elastischem Material bestehen. Es ist auch möglich beide Varianten miteinander zu kombinieren. Im ersten Zustand ist der Dichtkörper 50 am unteren Ende 38 des Abflusses 30 anliegend. Somit können keine Kanalisationsgerüche durch den Abfluss 30 nach oben steigen. Im zweiten Zustand, wenn Sanitärwasser durch den Abfluss 30 fliesst, wird der Dichtkörper 50 radial nach innen oder nach unten gedrängt, wodurch das Sanitärwasser abfliessen kann.

Figur 13 zeigt verschiedene erste und zweite Kupplungselemente 62, 64 für die Kupplüng des Dichtkörpers 50 an den Einlass 12. Dabei weist in Figur 13a das erste Kupplungselement 62 zumindest annähernd eine Kugelform und das zweite Kupplungselement 64 eine dazu korrespondierende Pfannenform auf.

Figur 13b zeigt ein erstes Kupplungselement 62, mit einer Lamellenform und ein zweites Kupplungselement 64, welches eine dazu korrespondierende Lamellenform aufweist. Es ist auch möglich, das zweite Kupplungselement 64 beispielsweise röhrenförmig auszugestalten.

Die vorgängig beschriebenen Ausgestaltungen für ein erstes Kupplungselement 62 können auch auf ein zweites Kupplungselement 64 angewendet werden und umgekehrt.

Figur 13c zeigt ein erstes Kupplungselement 62, welches durch eine Kuppe 20 als zweites Kupplungselement 64 geführt ist. Dabei besteht am Ende des ersten Kupplungselements 62 eine Verdickung, welche beispielsweise beim Zusammenbau durch die Kuppe 20 geführt wird. Es ist auch möglich, beispielsweise bei einer axial verlaufenden Öffnung im zweiten Kupplungselement 64, dass das erste Kupplungselement 62 seitlich in die Kuppe 20 eingehängt werden kann. Die Kuppe 20 kann einen mehreckigen Querschnitt aufweisen, um einen Schlüssel aufzusetzen.

Die in Figur 13a, b und c gezeigten Kupplungselemente (62, 64) sind abhängig vom verwendeten Material und der konkreten Ausgestaltung leicht- oder schwergängig koppel- bzw. endkoppelbar. Vorzugsweise sollten die verwendeten Kupplungselemente leichtgängig koppelbar und schwergängig endkoppelbar sein.

Figur 14 zeigt Systeme zum Befestigen des Geruchsverschlusses 10 in einem Sanitärwasserabfluss. Die Befestigungssysteme können beispielsweise in Form eines Drehverschlusses, wie einem Gewinde oder eines Bajonetverschlusses, wie sie beispielsweise bei Wechselobjektivkameras bekannt sind oder mit einem Punktverschluss ausgestaltet sein. Das Befestigungssystem weist Befestigungselemente 46 beispielsweise in Form von Noppen, wie in Figur 14a gezeigt, auf. Auch ist es möglich Rillen wie beispielsweise bei einem Gewinde als Befestigungselemente 46 zu verwenden. Als besonders geeignet haben sich Wülste, welche eine Art langezogene Noppen darstellen, erwiesen. Die Wülste sind in Figur 14b dargestellt und können ansatzweise eine Gewindeform aufweisen. Die Befestigungselemente 46 sind an der Aussenfläche des rohrförmigen Abflusses 30, vorzugsweise am oberen Ende 36 oder am Sanitärwasserabfluss angeordnet. Gegenüberliegend sind korrespondierende Befestigungselemente vorhanden.

Vorzugsweise sind mehrere Befestigungselemente 46, beispielsweise Noppen oder Wülste, rotationssymmetrisch um den Abfluss 30 angeordnet. Um eine gasdichte Abdichtung beim Einbau des Geruchsverschlusses 10 in einen Sanitärwasserabfluss zu erreichen, haben sich zwei bis zwölf Noppen als optimal erwiesen. Die Noppen greifen beim Eindrehen in einen Sanitärwasserabfluss in Vertiefungen ein und können auch einen Bajonettverschluss bilden. Es ist auch möglich, den Geruchsverschluss 10 durch andere bekannte Mittel dauerhaft oder lösbar mit dem Sanitärwasserabfluss zu verbinden. Der Geruchsverschluss 10 kann auch ohne Befestigungssystem in ein entsprechendes Gegenstück im Sanitärwasserabfluss eingelegt werden.

### Bezugszeichenliste

- 10: Geruchsverschluss
- 12: Einlass
- 14: Eirilaufgitter
- 16: Öffnung zum Ablauf
- 18: Flansch
- 20: Kuppe
- 30: rohrförmiger Abflüss
- 32: Mantel
- 34: Innenwand
- 36: oberes Ende
- 38: unteres Ende
- 40: Einkerbungen zackenförmig
- 42: axiale Länge
- 44: Durchmesser
- 46: Befestigungselement
- 50: Dichtkörper
- 52: Einlaufrinnen
- 54: Kontaktbereich
- 56: Dichtzone
- 60: Aufhängung
- 62: erstes Kupplungselement
- 64: zweites Kupplungselement
- 66: umlaufende Rippe

## Patentansprüche

1. Geruchsverschluss (10) für einen Sanitärwasserabfluss, insbesondere für ein Urinal, umfassend
a. einen Einlass (12) mit mindestens einer Öffnung zu einem Einlauf (16) für Sanitärwasser,
b. einen rohrförmigen Abfluss (30), fest oder verformbar, welcher mit einem oberen Ende (36) an den Einlass (12) anschliesst, wobei der rohrförmige Abfluss (30) den Einlauf (16) umschliesst,
c. ein unteres Ende (38) des Abflusses (30), für den Austritt des Sanitärwassers und - einen Dichtkörper (50), welcher im Abfluss (30) angeordnet und einlassseitig befestigt ist,
wobei
der Dichtkörper (50) mindestens teilweise im rohrförmigen Abfluss (30) angeordnet ist und den Querschnitt des Abflusses (30) ausfüllt und umlaufend in einem Kontaktbereich (54) am rohrförmigen Abfluss (30) im Wesentlichen anliegt, wobei der Dichtkörper (50) bei Zufluss von Urin oder Spülwasser Falten bildet, durch die die Flüssigkeit abläuft, **dadurch gekennzeichnet, dass** der Dichtkörper (50) an der Oberfläche von oben nach unten verlaufende Einlaufrinnen (52) aufweist, die vor dem Kontaktbereich (54) enden.

2. Geruchsverschluss (10) nach Anspruch 1, **dadurch gekennzeichnet, dass** der Dichtkörper (50) im Kontaktbereich (54) linien- oder bandförmig an der Innenwand (34) oder am unteren Ende (38) des Abflusses (30) anliegt und eine Dichtzone (56) bildet und/oder dass im Kontaktbereich (54) der Dichtkörper (50) Einschnitte aufweist und/oder im Kontaktbereich (54) Teile des Dichtkörpers (50) schuppenförmig übereinander liegend ausgebildet sind und/oder auf dem Dichtkörper (50) eine umlaufende Rippe angeordnet ist.

3. Geruchsverschluss (10) nach einem der Ansprüche 1 oder 2, **dadurch gekennzeichnet, dass** der Dichtkörper (50) eine Form aufweist, welche an die Innenkontur des Abflusses (30) angepasst ist und der Dichtkörper (50) die Form einer Kugel, einer Kalotte, eines Kegels, eines Ellipsoids oder eine Tropfenform aufweist und wobei der Dichtkörper (50) als Halbkörper und/oder als Hohlkörper ausgebildet ist.

4. Geruchsverschluss (10) nach Anspruch 1 bis 3, **dadurch gekennzeichnet, dass** der Dichtkörper (50) zumindest im Kontaktbereich (54) aus einem elastischen und/oder dünnwandigen Material gefertigt ist und/oder der Abfluss (30) zumindest im Bereich des unteren Endes (38) ein elastisches Element umfasst.

5. Geruchsverschluss (10) nach Anspruch 4, **dadurch gekennzeichnet, dass** der Dichtkörper (50) aus einem urin- und reinigungsmittelresistenten Kunststoff insbesondere aus Silikon und/oder aus einem thermoplastischen Elastomer (TPE) und/oder Ethylen-Propylen-Diem-Kautschuk (EPDM) und/oder aus feinen Polyethylenen (HDPE) gefertigt ist.

6. Geruchsverschluss (10) nach einem der Ansprüche 1 bis 5, **dadurch gekennzeichnet, dass** die axiale Länge (42) des Abflusses (30) geringer ist als der Innendurchmesser (44) des Abflusses (30), wobei die axiale Länge (42) des Abflusses vorzugsweise 10 mm bis 50 mm, besonders bevorzugt 20 mm bis 35 mm beträgt und der Durchmesser des Abflusses (30) vorzugsweise 10 mm bis 50 mm, insbesondere 20 mm bis 35 mm beträgt.

7. Geruchsverschluss (10) nach einem der Ansprüche 1 bis 6, **dadurch gekennzeichnet, dass** der Durchmesser des Dichtkörpers (50) kleiner oder gleich dem Durchmesser (44) des rohrförmigen Abflusses (30) ist.

8. Geruchsverschluss (10) nach einem der Ansprüche 1 bis 7, **dadurch gekennzeichnet, dass** der Dichtkörper (50) durch ein erstes Kupplungselement (62) mit dem Einlass (12) axial elastisch verbunden ist.

9. Geruchsverschluss (10) nach einem der Ansprüche 1 bis 8, **dadurch gekennzeichnet, dass** das erste Kupplungselement (62) Teil des Dichtkörpers (50) ist und am Einlass (12) befestigt ist.

10. Geruchsverschluss (10) nach Anspruch 9, **dadurch gekennzeichnet, dass** das erste Kupplungselement (62) an einem zweiten Kupplungselement (64) einkoppelbar ist und das zweite Kupplungselement (64) mit dem Einlass (12) oder mit einem am Einlass (12) angeordneten Einlaufgitter (14) verbunden ist und/oder das zweite Kupplungselement (64) eine Kuppe (20) bildet, welche das Einlaufgitter (14) überragt.

11. Geruchsverschluss (10) nach einem der Ansprüche 1 bis 10, **dadurch gekennzeichnet, dass** der Dichtkörper (50) eine Wandstärke aufweist, welche sich zum Kontaktbereich (54) hin reduziert, wobei die Wandstärke im Kontaktbereich (54) 0,01 mm bis 1 mm, vorzugsweise 0,1 mm bis 0,5 mm beträgt und/oder der Dichtkörper (50) im Bereich des Kontaktbereichs (54) einen bandförmigen Abschnitt mit einer Breite von 1 mm bis 10 mm, vorzugsweise 3 mm bis 5 mm aufweist.

12. Geruchsverschluss (10) nach Anspruch 1, **dadurch gekennzeichnet, dass** die sich bis zum Kontaktbereich (54) erstreckenden Einlaufrillen (52) bei Zulauf von Flüssigkeit Falten, verursacht durch eine Wellenform des Dichtkörpers (50), bilden.

13. Geruchsverschluss (10) nach Anspruch 1, **dadurch gekennzeichnet, dass** die Einlaufrillen (52) durch eine Dickenreduktion des Mantels am Dichtkörper (50) gebildet werden.

14. Geruchsverschluss (10) nach einem der Ansprüche 1 bis 11, **dadurch gekennzeichnet, dass** sich die Wandstärke des Abflusses (30) zum unteren Ende (38) hin reduziert und/oder zackenförmige Einkerbungen (40) am unteren Ende (38) des rohrförmigen Abflusses (30) vorhanden sind und/oder dass das untere Ende (38) des Abflusses (30) eine schiefe Ebene bildet.

15. Urinal, insbesondere wasserloses Urinal, mit einem faltbaren Geruchsverschluss (10) nach einem der vorhergehenden Ansprüche.

## Claims

1. Odour trap (10) for a sanitary water drain, in particular for a urinal, comprising
a. an inlet (12) having at least an opening to a supply (16) for sanitary water,
b. a tubular discharge (30), fixed or deformable, with an upper end (36) arranged downstream of the inlet (12), whereby the tubular discharge (30) surrounds the supply (16),
c. a lower end (38) of the discharge (30) for the discharge of the sanitary water and a sealing body (50), which is arranged in the discharge (30) and attached thereto at the inlet side,
whereby
the sealing body (50) is arranged at least partially in the tubular discharge (30) and fills up the cross-section of the discharge (30) and substantially abuts upon the tubular discharge (30) circumferentially in a contact section (54) whereby the sealing body (50) forms pleats upon supply of urine or flush water for discharging the liquid, **characterized in that** the sealing body (50) is provided with inlet channels (52) on the surface which are directed from an uppermost position to a lowermost position and which end prior to the contact section (54).

2. Odour trap (10) according to claim 1, **characterized in that** the sealing body (50) abuts continuously or linearly or upon the inner wall (34) or the lower end (38) of the discharge (30) and forms a sealing zone (56) and/or the sealing body (50) is disposed with indentations in the contact section (54) and/or portions of the sealing body (50) are arranged imbricated upon each other in the contact section (54) and/or a circumferential rib is arranged on the sealing body (50).

3. Odour trap (10) according to one of claims 1 or 2, **characterized in that** the shape of the sealing body (50) is adapted to the inner contour of the discharge (30) and the sealing body (50) has the shape of a sphere, a calotte, a cone, an ellipsoid or a drop and whereby the sealing body (50) is configured as a half body and/or as a hollow body.

4. Odour trap (10) according to any one of claims 1 to 3, **characterized in that** the sealing body (50) is manufactured at least in the contact section (54) of an elastic and/or thin-walled material and/or the discharge (30) comprises an elastic element at least in the lower end (38) portion.

5. Odour trap (10) according to claim 4, **characterized in that** the sealing body (50) is manufactured from a plastics material which is resistant against urine and cleaning agents, in particular manufactured from silicone and/or a thermoplastic elastomer (TPE) and/or an ethylene-propylene-diencaoutchouc (EPDM) and/or fine polyethylenes (HDPE).

6. Odour trap (10) according any to one of claims 1 to 5, **characterized in that** the axial length (4) of the discharge (30) is smaller than the inner diameter (44) of the discharge (30) whereby the axial length (42) of the discharge is advantageously 10 mm up to and including 50 mm, particularly advantageously 20 mm up to and including 35 mm.

7. Odour trap (10) according to any one of claims 1 to 6, **characterized in that** the diameter of the sealing body (50) is smaller or the same as the diameter (44) of the tubular discharge (30).

8. Odour trap (10) according to any one of claims 1 to 7, **characterized in that** the sealing body (50) is elastically connected to the inlet (12) axially by a first coupling element (62).

9. Odour trap (10) according to any one of claims 1 to 8, **characterized in that** the first coupling element (62) is a portion of the sealing body (50) and is attached to the inlet (12).

10. Odour trap (10) according to claim 9, **characterized in that** the first coupling element (62) is attachable to a second coupling element (64) and the second coupling element (64) is connected to the inlet (12) or an inlet grid (14) arranged in the inlet (12) and/or the second coupling element (64) forms a dome (20) which projects above the inlet grid (14).

11. Odour trap (10) according to any one of claims 1 to 10, **characterized in that** the sealing body (50) is provided with a wall thickness which is reduced towards the contact section (54), whereby the wall thickness in the contact section (54) is 0,01 mm up to and including 1 mm, advantageously 0,1 mm up to and including 0,5 mm and/or the sealing body (50) is provided in the portion of the contact section (54) with a linear portion of a width of 1 mm up to and including 10 mm, advantageously 3 mm up to and including 5 mm.

12. Odour trap (10) according to claim 1, **characterized in that** the inlet channels (52) extending to the contact section (54) form pleats upon supply of liquid caused by a wave-shape of the sealing body (50).

13. Odour trap (10) according to claim 1, **characterized in that** the inlet channels (52) are formed by a reduction of the thickness of the jacket on the sealing body (50).

14. Odour trap (10) according to any one of claims 1 to 11, **characterized in that** the wall thickness of the discharge (30) is reduced towards the lower end (38) and/or comprises tooth-shaped grooves (40) at the lower end (38) of the tubular discharge (30) and/or the lower end (38) of the discharge (30) forms an inclined plane.

15. Urinal, in particular a water-free urinal, comprising a foldable odour trap (10) according to any one of the preceding claims.

## Revendications

1. Fermeture anti-odeurs (10) pour l'évacuation d'eau sanitaire, en particulier pour un urinoir, comprenant
a. une entrée (12) comprenant au moins une aperture pour un conduit d'admission (16) d'eau sanitaire,
b. un écoulement tubulaire (30), fixée ou déformable, avec un bout supérieur (36) placé en aval de l'entrée (12), autant que l'écoulement tubulaire (30) entoure le conduit d'admission (16),
c. un bout inférieur (38) de l'écoulement (30) pour la sortie de l'eau sanitaire et un corps d' étanchéité (50), qui est arrangé dans l'écoulement (30) et attaché sur son côté entrant,
alors que
le corps d' étanchéité (50) est disposé au moins partiellement dans l'écoulement tubulaire (30) et remplit la section transversale de l'écoulement (30) et repose sur l'écoulement tubulaire (30) substantiellement d'une façon périphérique dans une section de contact (54) autant que le corps d'étanchéité (50) forme des plis pendant l'entrée de l'urine ou de l'eau de rinçage et qui font couler le liquide, **caractérisé en ce que** le corps d'étanchéité (50) est disposé avec des passages d'entrée (52) sur la surface courant du haut en bas qui terminent avant la section de contact (54).

2. Fermeture anti-odeurs (10) selon la revendication 1, **caractérisé en ce que** le corps d'étanchéité (50) repose en forme de ligne ou de bande sur la paroi interne (34) ou le bout inférieur (38) de l'écoulement (30) et forme une zone d'étanchéité (56) et/ou le corps d'étanchéité (50) est disposé avec des incisions dans la section de contact (54) et/ou des parties du corps d'étanchéité (50) sont arrangées squamiformes dans la section de contact (54) et/ou une nervure périphérique est arrangée sur le corps d'étanchéité (50).

3. Fermeture anti-odeurs (10) selon une des revendications 1 ou 2, **caractérisé en ce que** la forme du corps d'étanchéité (50) est adapté au contour intérieur de l'écoulement (30) et le corps d'étanchéité (50) a la forme d'une sphère, une calotte, une cône, un ellipsoïde ou une goutte et le corps d'étanchéité (50) est configuré comme un demi corps et/ou un corps creux.

4. Fermeture anti-odeurs (10) selon une des revendications 1 à 3, **caractérisé en ce que** le corps d'étanchéité (50) est fabriqué au moins dans la section de contact (54) d'un matériau élastique et/ou à paroi mince et/ou l'écoulement (30) comprend un élément élastique au moins dans la partie du bout inférieur (38).

5. Fermeture anti-odeurs (10) selon la revendication 4, **caractérisé en ce que** le corps d'étanchéité (50) est fabriqué d'un matériau pastique résistant à l'urine et des détergents, in particulier du silicone et/ou d'une élastomère thermoplastique (TPE) et/ou un éthylène-propylène-diène-caoutchouc (EPDM) et/ou des polyéthylènes (HDPE) fines.

6. Fermeture anti-odeurs (10) selon une des revendications 1 à 5, **caractérisé en ce que** la longueur axiale (4) de l'écoulement (30) est plus petite que le diamètre intérieur (44) de l'écoulement (30) autant que la longueur axiale (42) de l'écoulement est de préférence 10 mm jusqu' à 50 mm, en particulièrement préféré 20 mm jusqu' à 35 mm.

7. Fermeture anti-odeurs (10) selon une des revendications 1 à 6, **caractérisé en ce que** le diamètre du corps d'étanchéité (50) est plus petit ou le même que le diamètre (44) de l'écoulement tubulaire (30).

8. Fermeture anti-odeurs (10) selon une des revendications 1 à 7, **caractérisé en ce que** le corps d'étanchéité (50) est connecté dans la direction axiale d'une manière élastique à l'entrée (12) par un premier élément d'accouplement (62).

9. Fermeture anti-odeurs (10) selon une des revendications 1 à 8, **caractérisé en ce que** le premier élément d'accouplement (62) est une partie du corps d'étanchéité (50) et est attaché à l'entrée (12).

10. Fermeture anti-odeurs (10) selon la revendication 9, **caractérisé en ce que** le premier élément d'accouplement (62) peut être attaché à un deuxième élément d'accouplement (64) et le deuxième élément d'accouplement (64) est connecté à l'entrée (12) ou une grille d'entrée (14) arrange dans l'entrée (12) et/ou le deuxième élément d'accouplement (64) forme un bout (20) que s'étend au-dessus de la grille d'entrée (14).

11. Fermeture anti-odeurs (10) selon une des revendications 1 à 10, **caractérisé en ce que** le corps d'étanchéité (50) a une épaisseur que diminue en direction à la section de contact (54), autant que l'épaisseur dans la section de contact (54) est 0,01 mm jusqu' à 1 mm, préférablement 0,1 mm jusqu' à 0,5 mm et/ou le corps d'étanchéité (50) est disposé dans une partie de la section de contact (54) avec une partie linéaire avec une largeur de 1 mm jusqu' à 10 mm, préférablement 3 mm jusqu'à 5 mm.

12. Fermeture anti-odeurs (10) selon la revendication 1, **caractérisé en ce que** les passages d'entrée (52) s'étendant à la section de contact (54) forment des plis sous l'application de liquide à cause d'une forme onduleuse du corps d'étanchéité (50).

13. Fermeture anti-odeurs (10) selon la revendication 1, **caractérisé en ce que** les passages d'entrée (52) du corps d'étanchéité (50) sont formées par une réduction de l'épaisseur de l'enveloppe.

14. Fermeture anti-odeurs (10) selon une des revendications 1 à 11, **caractérisé en ce que** l'épaisseur de l'écoulement (30) diminue en direction du bout inférieur (38) et/ou comprend des rainures dentées (40) au bout inférieur (38) de l'écoulement tubulaire (30) et/ou le bout inférieur (38) de l'écoulement (30) forme une plaine inclinée.

15. Urinoir, en particulier urinoir sans eau, comprenant une fermeture anti-odeurs (10) pliable selon une des revendications précédentes.
